# EUROPÄISCHE PATENTANMELDUNG

(11) **EP 2 565 347 A1**
(43) Veröffentlichungstag der Anmeldung: **06.03.2013**
(21) Anmeldenummer: 11179933.4
(22) Anmeldetag: 02.09.2011
(51) Int. Cl.: E04F 21/165, B05C 17/005

(54) **Applikatorkopf und Anlage sowie Verfahren zur Herstellung von Verglasungselementen**

(71) Anmelder: Sika Technology AG, 6340 Baar (CH)
(72) Erfinder: Schadenfroh, Andreas, 69250 Schönau (DE)
(74) Vertreter: Sika Patent Attorneys

(57) **Zusammenfassung**

Applikatorkopf (10; 20; 30; 43) zum Aufsetzen auf einen Vorratsbehälter (41) oder eine Mischeinrichtung, um hieraus einen langgestreckten tiefen Spalt (47b) von einem seitlich des Spaltes liegenden Zugangsbereich her mit einem Kleb- oder Dichtstoff zu füllen, wobei der Applikatorkopf einen mit einem Ausgang (11; 21; 31) des Vorratsbehälters oder der Mischeinrichtung verbundenen ersten Austragkanal (15; 25; 35) mit einer ersten Austragöffnung (15a;25a;35a) und einen zweiten Austragkanal (17; 27; 37) mit einer zweiten Austragöffnung (17a; 27a; 37a) aufweist, wobei der erste Austragkanal und die erste Austragöffnung einen wesentlich geringeren Querschnitt als der zweite Austragkanal und die zweite Austragöffnung haben.

## Beschreibung

### Technisches Gebiet

Die Erfindung betrifft einen Applikatorkopf zum Aufsetzen auf einen Vorratsbehälter oder eine Mischeinrichtung, aus der ein pastöser Kleb- oder Dichtstoff ausgetragen werden kann. Sie betrifft des Weiteren eine Anlage zur Herstellung von Verglasungselementen sowie ein Verfahren zur Herstellung einer Verglasung.

### Stand der Technik

Seit langem werden in der Industrie und im Bauwesen massenhaft Klebe- und Abdichtungstechniken angewandt, bei denen ein im Ausgangszustand pastöser Kleb- oder Dichtstoff entweder direkt aus einem Vorratsbehälter durch eine Nadel oder Düse oder (im Falle von Mehrkomponentenkleb-/Dichtstoffen) über eine Mischeinrichtung unter Druck auf eine zu beschichtende Fläche oder in einen auszufüllenden Spalt ausgetragen wird. Im Laufe der Jahre sind verschiedenartige Austrag- und Mischvorrichtungen sowie entsprechende hochproduktive Anlagen für den industriellen Einsatz entwickelt worden. Unabhängig von der konkreten Konstruktion und dem jeweiligen Antrieb haben diese Vorrichtungen üblicherweise eine einzelne Austragnadel oder Düse zur Erzeugung einer Kleb- oder Dichtstoffspur auf einer zu beschichtenden Fläche oder Kante oder in einem Spalt.

Derartige Vorrichtungen werden auch bei der Herstellung von Isolierfenstern eingesetzt, bei denen in einen aus Profilteilen zusammengesetzten Fensterrahmen eine Isolierverglasung, d. h. ein vorgefertigter Glasscheibenstapel aus zwei oder mehr fest miteinander verbundenen Glasscheiben, eingeklebt wird. Hierbei, sowie bei ähnlichen Verfahren zur Herstellung von Verglasungen, ist ein langgestreckter tiefer Spalt zwischen einem Falz, der von dem Profilrahmenteil gebildet wird, und der entsprechenden Stirnfläche der Isolierverglasung sauber, zuverlässig und mit hoher Produktivität von der Seite her mit einem Klebstoff einer vorgegebenen Konsistenz zu füllen. Hierbei werden Applikatorköpfe eingesetzt, deren spezielle Form einen unkontrollierten und zu oberflächlich unsauberen Verklebungen führenden Klebstoffaustritt aus dem Spalt nach oben weitgehend verhindert.

Nach Feststellungen der Erfinder ist jedoch die Qualität der mit diesen Applikatorköpfen hergestellten Verklebungen noch verbesserungsbedürftig.

Der Erfindung liegt daher die Aufgabe zugrunde, einen verbesserten Applikatorkopf zum Einsatz in Verfahren der genannten Art sowie eine entsprechend verbesserte Anlage und ein verbessertes Verfahren zur Herstellung von Verglasungen bereitzustellen.

### Offenbarung der Erfindung

Diese Aufgabe wird in ihrem Vorrichtungsaspekt durch einen Applikatorkopf mit den Merkmalen des Anspruchs 1 und in ihrem Verfahrensaspekt durch ein Verfahren mit den Merkmalen des Anspruchs 10 gelöst. Zweckmäßige Fortbildungen des Erfindungsgedankens sind Gegenstand der abhängigen Ansprüche.

Die Erfindung geht von der Erkenntnis der Erfinder aus, dass bei den genannten Verglasungsarbeiten die spezielle Geometrie der Klebestelle, in Verbindung mit der vorgegebenen Konsistenz des Klebstoffs, zu suboptimalem Materialfluss führt. Dies kann einerseits zu unerwünschtem Klebstoffaustritt aus dem Klebespalt auf der gegenüberliegenden Oberfläche der Isolierverglasung und andererseits zu unvollständiger Ausfüllung des Spaltes mit Klebstoff und somit zu verringerter Qualität der Verklebung führen. Weiterhin gehört zur Erfindung daher die Überlegung, den Klebstofffluss besser an die spezifische Geometrie der Klebestelle anzupassen. Diese Überlegung wiederum hat die Erfinder dazu geführt, statt eines einzelnen Austragkanals mit einer Austragöffnung (mindestens) zwei Austragkanäle mit unterschiedlichem Öffnungsquerschnitt vorzusehen, durch die Klebstoff mit - querschnittsbedingt - unterschiedlichem Druck und somit unterschiedlicher Bewegungsbahn austritt. Auch kann der Applikatorkopf zwei (oder mehrere) Röhrchen mit unterschiedlichem Querschnitt umfassen, die gemeinsam mit einem Ausgang des Vorratsbehälters oder der Mischeinrichtung verbunden sind.

Hiermit gelingt eine Optimierung des Klebstoffflusses in Richtung auf eine vollständige Ausfüllung des abgewinkelten Klebespaltes bei gleichzeitiger besserer Dosierung der pro Längeneinheit des Spaltes auszutragenden Klebstoffmenge, um einen unerwünschten Austritt auf der gegenüberliegenden Seite der Isolierverglasung (oder eines anderen Verglasungselementes) weitgehend ohne zusätzliche konstruktive Mittel zu vermeiden.

Es ergeben sich insgesamt Verklebungen mit höherer Festigkeit und einwandfreier optischer Qualität, die mit zufriedenstellender Produktivität hergestellt werden können.

In einer Ausführung der Erfindung ist vorgesehen, dass die Querschnittsfläche der ersten Austragöffnung 50% oder weniger der Querschnittsfläche der zweiten Austragöffnung beträgt. In Abhängigkeit von den konkreten Maßen, insbesondere dem Breite/Tiefe-Verhältnis, des Klebespaltes und der Konsistenz des Klebstoffs, kann auch ein anderes Querschnittsverhältnis der Austragkanäle und -öffnungen zweckmäßig sein. Des Weiteren kann es zweckmäßig sein, mehr als zwei Austragkanäle und -öffnungen vorzusehen.

In einer weiteren Ausführung der Erfindung haben der erste und zweite Austragkanal und die zugehörige Austragöffnung jeweils einen kreisförmigen Querschnitt. Daneben können die Kanal- bzw. Öffnungsquerschnitte auch elliptisch oder gemäß einem Langloch oder in speziellen Fällen auch im Wesentlichen rechteckig sein.

In einer weiteren Ausführung hat die Erstreckungsebene der ersten und/oder zweiten Austragöffnung gegenüber der Längsachse des jeweiligen Austragkanals einen kleineren Winkel als 90°, insbesondere einen Winkel im Bereich zwischen 30° und 60°, noch spezieller einen Winkel von 45°. Der konkret vorgegebene Winkel richtet sich nach der gewünschten Neigung der Oberfläche der Klebespur zwischen Scheibe und Rahmen. Aus derzeitiger Sicht bevorzugt ist hierbei, dass die Erstreckungsebene der ersten und zweiten Austragöffnung gemeinsam in einer Endfläche des Applikatorkopfes liegen, welche gegenüber der Längserstreckung des ersten und zweiten Austragkanals geneigt ist.

In einer weiteren Ausführung ist ein in die erste bzw. zweite Austragöffnung mündender Endabschnitt des ersten und/oder zweiten Austragkanals gekrümmt oder gegenüber einem dem Ausgang des Vorratsbehälters oder der Mischeinrichtung benachbarten Anfangsabschnitt des jeweiligen Austragkanals abgewinkelt. In einer weiteren Ausgestaltung ist der Endabschnitt des ersten Austragkanals stärker gekrümmt oder abgewinkelt als der Endabschnitt des zweiten Austragkanals. Noch spezieller ist vorgesehen, dass der Endabschnitt des ersten Austragkanals um 60° bis 90° und der Endabschnitt des zweiten Austragkanals um 30° bis 60° abgewinkelt ist.

Unter Bezugnahme auf eine konkrete, üblicherweise gewählte räumliche Lage des Rahmens und der Isolierverglasung (bzw. eines anderen Verglasungselementes) beim Einsatz des vorgeschlagenen Applikatorkopfes lässt sich auch die Lage des ersten und zweiten Austragkanals mit der jeweils zugehörigen Austragöffnung relativ zueinander spezifizieren: Speziell erfolgt das Füllen des Spaltes zwischen dem Rahmenfalz und der Glasscheiben-Baugruppe in horizontaler Lage der letzteren. Hierbei wird der Applikatorkopf von oben auf die Oberfläche der Glasscheiben-Baugruppe aufgesetzt und auf dieser längs des Rahmens geführt, wobei der Applikatorkopf so ausgebildet ist und/oder positioniert wird, dass die erste Austragöffnung oberhalb der zweiten Austragöffnung platziert ist.

### Beschreibung der Zeichnungen

Vorteile und Zweckmäßigkeiten der Erfindung werden aus der nachfolgenden Beschreibung bevorzugter Ausführungsbeispiele anhand der Figuren deutlich. Von diesen zeigen:
- Fig. 1: eine schematische Darstellung einer ersten Ausführungsform des erfindungsgemäßen Applikatorkopfes,
- Fig. 2: eine schematische Darstellung einer zweiten Ausführungsform des erfindungsgemäßen Applikatorkopfes,
- Fig. 3: eine schematische Darstellung einer dritten Ausführungsform des erfindungsgemäßen Applikatorkopfes,
- Fig. 4: eine teilweise geschnittene perspektivische Darstellung eines Rahmenbereiches eines Isolierfensters mit schematisch dargestellter aufgesetzter Klebstoffaustragvorrichtung und schematischer Darstellung des Klebstoffflusses im Klebespalt.

Fig. 1 zeigt in schematischer Querschnittsdarstellung einen Applikatorkopf 10 zum Aufschrauben auf den Ausgang 11 eines (ansonsten nicht dargestellten) Vorratsbehälters bzw. einer Klebstoffaustragvorrichtung. Zum Anbringen hieran hat der Applikatorkopf 10 einen zylindrischen Topfabschnitt 13 mit Innengewinde 13a. Von einer geneigten Seitenfläche 13b bzw. der Bodenfläche 13c des Topfabschnitts 13 entspringt ein erster Austragkanal 15 mit einer ersten Austragöffnung 15a und ein zweiter Austragkanal 17 mit einer zweiten Austragöffnung 17a, der gegenüber dem ersten Austragkanal einen wesentlich größeren Querschnitt hat. Die Außenform des Applikatorkopfes 10 kann im Wesentlichen zylindrisch oder prismatisch (vgl. Fig. 4) sein, und er hat eine Schräge 19, in der beide Austragöffnungen 15a, 17a liegen.

Fig. 2 zeigt einen grundsätzlich ähnlich gestalteten Applikatorkopf 20, und gleiche oder gleich wirkende Abschnitte bzw. Teile sind mit an Fig. 1 angelehnten Bezugsziffern bezeichnet und werden hier nicht nochmals erläutert. Die Konstruktion unterscheidet sich von derjenigen des Applikatorkopfes 10 nach Fig. 1 im Wesentlichen dadurch, dass im Bereich der Schräge 29 separate, gebogene Röhrchen 25 und 27 angeschraubt sind, die den ersten bzw. zweiten Austragkanal bilden und deren freie Öffnungen die erste bzw. zweite Austragöffnung 25a, 27a darstellen. Das erste Röhrchen 25 ist in seinem Endbereich etwas stärker gekrümmt als das zweite Röhrchen 27, was im Gebrauch dazu führt, dass aus der ersten Austragöffnung 25a austretender Klebstoff mit einer flacheren Bahnkurve austritt als aus der zweiten Austragöffnung 27a.

Ein vergleichbarer Effekt wird auch mit dem als dritter Ausführung in Fig. 3 gezeigten Applikatorkopf 30 erreicht. Der Topf 33, welcher den Anschlussbereich an den Ausgang 31 eines Vorratsbehälters oder einer Mischvorrichtung bildet, hat hier einen ebenen Boden 33b, aus dem ein jeweils abgewinkelt ausgeführter erster und zweiter Austragkanal 35 bzw. 37 entspringen. Wie in der Figur zu erkennen, ist der Endbereich des ersten Austragkanals 35 gegenüber seinem Anfangsbereich stärker abgewinkelt als der Endbereich des zweiten Austragkanals 37. Die lichte Weite des letzteren und somit auch die Querschnittsfläche der zugehörigen Austragöffnung 37a ist auch hier wesentlich größer als die lichte Weite des ersten Austragkanals und die sich hieraus ergebende Querschnittsfläche der ersten Austragöffnung 35a. Austretender Klebstoff tritt also aus der ersten Austragöffnung nicht nur in einem kleineren Winkel zur Horizontalen, sondern auch mit höherem Druck als aus der zweiten Austragöffnung 37a aus.

Die erzielte Wirkung bei einem erfindungsgemäßen Verfahren ist in Fig. 4 skizzenartig dargestellt. Diese zeigt in schematischer, teilweise geschnittener perspektivischer Darstellung eine koordinatengesteuert bewegte Klebstoffaustragvorrichtung 41 mit einem angesetzten erfindungsgemäßen Applikatorkopf 43 im Einsatz zur Verklebung einer Mehrscheiben-Isolierverglasung 45 in einem Fensterrahmen 47. Dessen Innenfläche bildet einen Klebefalz 47a, welcher einseitig einen Spalt 47b begrenzt, dessen andere Begrenzung durch eine Stirnseite 45a der Isolierverglasung (Glasscheibenbaugruppe) 45 gebildet wird.

Dargestellt ist, wie aus dem Applikatorkopf 43 ein erster Klebstoffstrahl 49a unter kleinem Winkel zur Horizontalen nahe der oberen horizontalen Begrenzungsfläche des Klebefalzes 47a verläuft, auf den vertikalen Falzabschnitt auftrifft und an diesem nach unten läuft. Zugleich tritt weiter unten ein zweiter Klebstoffstrahl 49b mit größerem Querschnitt und geringerem Druck aus und läuft um die Oberkante der Isolierverglasung 45 im Wesentlichen längs deren Stirnfläche 45a nach unten. Aus beiden Klebstoffstrahlen 49a, 49b bildet sich bei geeignet abgestimmten Querschnitten und Austragdrucken sowie geeigneter Geschwindigkeit der Klebstoffaustragvorrichtung längs des Rahmens eine den Klebespalt 47b weitgehend in beabsichtigter Weise ausfüllende und nach Aushärten optimal feste Klebeschicht.

Die Ausführung der Erfindung ist nicht auf diese Beispiele beschränkt, sondern ebenso in einer Vielzahl von Abwandlungen möglich, die im Rahmen fachgemäßen Handelns liegen.

## Patentansprüche

1. Applikatorkopf (10; 20; 30; 43) zum Aufsetzen auf einen Vorratsbehälter (41) oder eine Mischeinrichtung, um hieraus einen langgestreckten tiefen Spalt (47b) von einem seitlich des Spaltes liegenden Zugangsbereich her mit einem Kleb- oder Dichtstoff zu füllen, wobei der Applikatorkopf einen mit einem Ausgang (11; 21; 31) des Vorratsbehälters oder der Mischeinrichtung verbundenen ersten Austragkanal (15; 25; 35) mit einer ersten Austragöffnung (15a;25a;35a) und einen zweiten Austragkanal (17; 27; 37) mit einer zweiten Austragöffnung (17a; 27a; 37a) aufweist, wobei der erste Austragkanal und die erste Austragöffnung einen wesentlich geringeren Querschnitt als der zweite Austragkanal und die zweite Austragöffnung haben.

2. Applikatorkopf nach Anspruch 1, wobei die Querschnittsfläche der ersten Austragöffnung (15a; 25a; 35a) 50% oder weniger der Querschnittsfläche der zweiten Austragöffnung (17a; 27a; 37a) beträgt.

3. Applikatorkopf nach Anspruch 1 oder 2, wobei der erste und zweite Austragkanal und die zugehörige Austragöffnung jeweils einen kreisförmigen Querschnitt haben.

4. Applikatorkopf nach einem der vorangehenden Ansprüche, wobei die Erstreckungsebene der ersten und/oder zweiten Austragöffnung gegenüber der Längsachse des jeweiligen Austragkanals einen kleineren Winkel als 90° hat, insbesondere einen Winkel im Bereich zwischen 30° und 60°, noch spezieller einen Winkel von 45°.

5. Applikatorkopf nach Anspruch 4, wobei die Erstreckungsebene der ersten und zweiten Austragöffnung gemeinsam in einer Endfläche (19; 29; 39) des Applikatorkopfes liegen, welche gegenüber der Längserstreckung des ersten und zweiten Austragkanals geneigt ist.

6. Applikatorkopf nach einem der vorangehenden Ansprüche, wobei ein in die erste (25a; 35a) bzw. zweite Austragöffnung (27a; 37a) mündender Endabschnitt des ersten )25; 35) und/oder zweiten Austragkanals (27; 37) gekrümmt oder gegenüber einem dem Ausgang des Vorratsbehälters oder der Mischeinrichtung benachbarten Anfangsabschnitt des jeweiligen Austragkanals abgewinkelt ist.

7. Applikatorkopf nach Anspruch 6, wobei der Endabschnitt des ersten Austragkanals (25; 35) stärker gekrümmt oder abgewinkelt ist als der Endabschnitt des zweiten Austragkanals (27; 37).

8. Applikatorkopf nach Anspruch 7, wobei der Endabschnitt des ersten Austragkanals um 60° bis 90° und der Endabschnitt des zweiten Austragkanals um 30° bis 60° abgewinkelt ist.

9. Anlage zur Herstellung von Verglasungselementen, insbesondere Isolierfenstern mit Mehrfachverglasung, mit einer Klebstoffaustragvorrichtung (41), die einen Applikatorkopf (43) nach einem der Ansprüche 1 bis 8 aufweist.

10. Verfahren zur Herstellung einer Verglasung, insbesondere eines Isolierfensters mit Mehrfachverglasung, wobei der Spalt (47b) zwischen einem Rahmenfalz (47a) und einer in diesen einzusetzenden Glasscheiben-Baugruppe (45) mittels einer Klebstoffaustragvorrichtung (41) mit Kleb- oder Dichtstoff gefüllt wird, welche einen Applikatorkopf (43) nach einem der Ansprüche 1 bis 8 aufweist.

11. Verfahren nach Anspruch 10, wobei das Füllen des Spaltes zwischen dem Rahmenfalz und der Glasscheiben-Baugruppe in horizontaler Lage der letzteren erfolgt, indem der Applikatorkopf von oben auf die Oberfläche der Glasscheiben-Baugruppe aufgesetzt und auf dieser längs des Rahmens geführt wird, wobei der Applikatorkopf so ausgebildet ist und/oder positioniert wird, dass die erste Austragöffnung oberhalb der zweiten Austragöffnung platziert ist.
